# FASCICULE DE BREVET EUROPEEN

(11) **EP 3 897 278 B1**
(45) Date de publication et mention de la délivrance du brevet: **17.04.2024**
(21) Numéro de dépôt: 19827734.5
(22) Date de dépôt: 19.12.2019
(51) Int. Cl.: A45D 1/04, A45D 2/00, A45D 19/16

(54) **APPAREIL DE COIFFURE A VAPEUR**
DAMPFHAARPFLEGEGERÄT
STEAM HAIR STYLING APPARATUS

(30) Priorité: 20.12.2018 FR 1873684
(43) Date de publication de la demande: 27.10.2021
(73) Titulaire: SEB S.A., 69130 Ecully (FR)
(72) Inventeur: PONCET, Stéphane, 69780 MIONS (FR); FEREYRE, Régis, 69390 CHARLY (FR); GANEM, Mathias, 69001 LYON (FR)
(74) Mandataire: SEB Développement
(86) Numéro de dépôt international: PCT/EP2019/086491
(87) Numéro de publication internationale: WO 2020/127851

(56) Documents cités:
- EP-A1- 2 449 909
- EP-A1- 3 380 786

## Description

### DOMAINE DE L'INVENTION

La présente invention concerne le domaine des appareils à coiffer, et plus spécialement des appareils à coiffer générant de la vapeur.

### ETAT DE LA TECHNIQUE

Les appareils à coiffer sont généralement constitués de deux mâchoires articulées entre elles et en regard l'une de l'autre, présentant chacune une surface de traitement, dont l'une au moins est chauffée, l'autre permettant d'amener une mèche de cheveux en contact avec la surface chauffée. Les mâchoires articulées comprennent généralement une zone de préhension de l'appareil au niveau de l'extrémité comprenant l'articulation, afin de pouvoir manier l'appareil et notamment de pouvoir faire pivoter les mâchoires vers une position de fermeture, de sorte à pincer une mèche de cheveux.

Dans un fonctionnement général, une mise en forme des cheveux, par exemple un lissage, s'effectue en pinçant une mèche de cheveux au niveau de la racine, puis en faisant glisser l'appareil à coiffer le long de la mèche, de la racine des cheveux vers la pointe.

Différentes formes de surfaces de traitement peuvent être disposées sur les mâchoires, selon la mise en forme des cheveux voulue. Typiquement, on utilisera des surfaces de traitement aux formes complémentaires sensiblement planes pour un lissage, courbes pour un bouclage, ou gaufrées pour un gaufrage.

Il est également possible de projeter de la vapeur sur les cheveux pour améliorer la mise en forme des cheveux. Les documents EP2449909 ou WO2014064660 décrivent par exemple des appareils à coiffer comprenant un réservoir de liquide, et dans lesquels une mâchoire comprend un système de vaporisation, et un système de distribution de vapeur vers une mèche de cheveux. Un liquide, typiquement de l'eau ou un produit cosmétique pour cheveux, est stocké dans le réservoir, et injecté dans le système de vaporisation comprenant une chambre, par une canalisation. Sous l'action de moyens de chauffage, au contact de la chambre de vaporisation, le liquide passe à l'état de vapeur et peut atteindre le système de distribution, comprenant une pluralité d'orifices en forme de fente orientés de sorte à projeter la vapeur sur une mèche de cheveux pincée entre les deux surfaces de traitement. Cependant, une augmentation rapide de la température du liquide, qui peux contenir des minéraux, dans la chambre de vaporisation, peut entrainer un dépôt progressif de tartre ou de calcaire à l'intérieur ou à une extrémité de la canalisation, jusqu'à une obstruction. Ce phénomène a pour conséquence d'entrainer un disfonctionnement de l'appareil à coiffer et de réduire la durée de vie de l'appareil à coiffer.

De plus, dans le but d'améliorer les propriétés ergonomiques et esthétiques des appareils à coiffer, il convient de rendre l'appareil à coiffer plus compact en réduisant notamment le volume du système de vaporisation. Cependant, la réduction du volume de la chambre de vaporisation a pour conséquence de réduire la durée de vie de l'appareil à coiffer, car un entartrage aura lieu plus rapidement, typiquement au niveau d'un point d'injection du liquide à l'extrémité de la canalisation dans la chambre de vaporisation.

Pour réduire les risques d'entartrage des appareils, il est préconisé d'utiliser de l'eau déminéralisée. Malheureusement, une telle solution est contraignante pour les utilisateurs et en pratique peu appliquée, ce qui implique que les appareils restent soumis aux risques d'entartrage et qu'il convient de trouver une solution technique plus qu'une solution d'utilisation.

Il a ainsi été proposé d'ajouter à l'appareil à coiffer un moyen de récupération et d'évacuation du tartre accumulé au sein de la chambre de vaporisation. Un tel dispositif est décrit par exemple dans le document FR2987242, qui propose un récipient collecteur comprenant de la laine de roche pour absorber le tartre et une lame racleuse à l'extrémité du récipient permettant de racler la surface de la chambre de vaporisation. Cependant, un tel dispositif est complexe et diminue la compacité de l'appareil à coiffer.

Il existe donc toujours un besoin d'une solution permettant d'augmenter la durée de vie d'un appareil à coiffer vis-à-vis de l'entartrage, sans en complexifier la structure.

### RESUME DE L'INVENTION

Un objectif de l'invention est de proposer une solution aux problèmes identifiés, et notamment d'améliorer la durée de vie d'un appareil à coiffer, vis-à-vis notamment de l'entartrage, sans diminuer sa compacité, et notamment en conservant une faible hauteur de la chambre de vaporisation.

Selon l'invention, il est proposé un appareil de coiffure à vapeur pour mettre en forme des cheveux comprenant :
une première mâchoire et une deuxième mâchoire, disposées en regard l'une de l'autre et articulées entre elles, une première surface de traitement étant portée par la première mâchoire et une deuxième surface de traitement étant portée par la deuxième mâchoire, les première et deuxième surfaces de traitement étant configurées pour pincer au moins une mèche de cheveux,
un réservoir de liquide, la première et/ou la deuxième mâchoire comprenant en outre
un système de vaporisation du liquide en vapeur, comprenant au moins une chambre de vaporisation communiquant par l'intermédiaire d'un tuyau d'injection avec le réservoir de liquide, le tuyau d'injection ayant une extrémité libre formant un point d'injection du liquide dans la chambre de vaporisation,
un système de distribution de la vapeur provenant du système de vaporisation, comprenant au moins un orifice de distribution de la vapeur en direction de l'au moins une mèche de cheveux,
caractérisé en ce que la chambre de vaporisation comprend une surface interne recouverte au moins en partie par une couche hydrophobe positionnée sous le point d'injection.

En d'autres termes, selon l'invention, la surface interne de la chambre de vaporisation est recouverte au moins en partie par une couche hydrophobe, c'est-à-dire une couche qui ne se laisse pas, ou que peu, mouiller par le liquide, ladite couche étant au moins positionnée sous le point d'injection, ce dernier étant formé par l'extrémité libre du tuyau d'injection. La présence de la couche hydrophobe sous le point d'injection va éviter au liquide de se vaporiser en cet endroit précis, en étant repoussé plus loin. Ainsi, la vaporisation ne se produit pas au niveau du point d'injection, ce qui évite la formation de tartre ou de dépôt solide au niveau du point d'injection. Cela évite donc toute obstruction du point d'injection (du tuyau d'injection) et donc tout dysfonctionnement prématuré de l'appareil, augmentant ainsi sa durée de vie et sa fiabilité.

L'appareil de coiffure proposé peut comprendre les caractéristiques suivantes, prises seules ou en combinaison :
- la couche hydrophobe comprend du polytétrafluoroéthylène (PTFE) ;
- la couche hydrophobe est positionnée uniquement sous le point d'injection et sur une surface comprise entre 10 mm² et 2000 mm², de préférence comprise entre 100 mm² et 1000 mm², et de préférence encore comprise entre 500 mm² et 600 mm², par exemple 552 mm² ;
- la couche hydrophobe présente une forme plane, de préférence sensiblement rectangulaire ou triangulaire ;
- ou de manière alternative, la couche hydrophobe présente une forme tridimensionnelle comprenant des plans inclinés, par exemple présente une forme de pyramide ou tronc de pyramide ;
- la couche hydrophobe est un élément rapporté dans la chambre de vaporisation et maintenu en position par un dispositif d'immobilisation comprenant un élément de centrage dudit élément rapporté par rapport au point d'injection, de préférence l'élément de centrage comprend un demi-pion de centrage formé dans la chambre de vaporisation et destiné à coopérer avec une encoche de forme complémentaire ménagée dans l'élément rapporté ;
- ou de manière alternative la chambre de vaporisation est obtenue par un moulage d'un matériau métallique, et dans lequel la couche hydrophobe est formée par application d'un matériau hydrophobe sur la surface interne de la chambre de vaporisation, par exemple à la manière d'une peinture ou d'un revêtement ;
- la surface interne de la chambre de vaporisation comprend en outre une couche hydrophile ;
- la couche hydrophile est recouverte au moins en partie par la couche hydrophobe ;
- la couche hydrophile comprend un matériau tissé, et préférentiellement un tissu de verre ;
- le tuyau d'injection est biseauté au niveau de l'extrémité libre formant le point d'injection ;
- le tuyau d'injection présente une portion coupée de moitié ;
- le système de vaporisation comprend en outre une chambre de vaporisation secondaire en communication de fluide avec la chambre de vaporisation, ladite chambre secondaire comprenant une pluralité de chicanes ;
- le système de distribution de la vapeur comprend une chambre de distribution dans laquelle est disposé l'au moins un orifice de distribution de la vapeur, ladite chambre de distribution étant en communication de vapeur avec la chambre de vaporisation, de préférence la chambre de distribution est disposée latéralement aux chambres de vaporisation et chambre de vaporisation secondaire ;
- le système de vaporisation comprend un moyen de chauffage, situé au moins partiellement en dessous de la chambre de vaporisation et comprenant une résistance électrique dite à Coefficient de Température Positif (CTP) ou une céramique ;
- la première et la deuxième surface de traitement sont sensiblement complémentaires et de forme plane, ou courbée, ou gaufrée.

### DESCRIPTIF DES FIGURES

D'autres caractéristiques, buts et avantages de l'invention, apparaîtront à la lecture de la description détaillée qui va suivre, et en regard des dessins annexés, donnés à titre d'exemples non limitatifs et sur lesquels :
La figure 1 illustre une vue d'ensemble d'un appareil à coiffer tel que décrit dans la présente invention.
La figure 2 représente une vue en perspective d'un système de vaporisation selon un mode de réalisation de la présente invention.
La figure 3 représente une vue de dessus du système de vaporisation selon le mode de réalisation de la figure 2.
La figure 4A est une vue en coupe du système de vaporisation représenté à la figure 3 selon l'axe A-A, selon un premier mode de réalisation de la chambre de vaporisation.
La figure 4B est une vue en coupe du système de vaporisation représenté à la figure 3 selon l'axe B-B, selon le mode de réalisation de la chambre de vaporisation de la figure 4A.
La figure 5 est une vue en coupe du système de vaporisation représenté à la figure 3 selon l'axe A-A, selon un deuxième mode de réalisation de la chambre de vaporisation.
La figure 6A est une vue en coupe du système de vaporisation selon le mode de réalisation de la figure 5, à un premier instant.
La figure 6B est une vue en coupe du système de vaporisation selon le mode de réalisation de la figure 5, à un second instant, postérieur au premier instant illustré à la figure 6A.
La figure 7 est une vue en coupe du système de vaporisation représenté à la figure 3 selon l'axe A-A, selon un quatrième mode de réalisation de la chambre de vaporisation.
La figure 8A est une vue en coupe du système de vaporisation selon le mode de réalisation de la figure 7, à un premier instant.
La figure 8B est une vue en coupe du système de vaporisation selon le mode de réalisation de la figure 7, à un second instant, postérieur au premier instant illustré à la figure 8A.

### DESCRIPTIF DETAILLE DE L'INVENTION

La figure 1 illustre une vue en perspective éclatée d'un appareil de coiffure à vapeur pour mettre en forme des cheveux. Comme expliqué précédemment, l'appareil de coiffure à vapeur 1 comprend généralement une première mâchoire 2 et une deuxième mâchoire 3 disposées en regard l'une de l'autre et articulées entre elles, au moyen d'une articulation de type charnière 20. L'angle maximal α (non illustré) d'ouverture entre la première et la deuxième mâchoire est compris entre 5° et 60°, préférentiellement compris entre 10° et 20°, et préférentiellement encore environ égal à 15°.

Une première surface de traitement est portée par la première mâchoire 2 et une deuxième surface de traitement 4 est portée par la deuxième mâchoire 3, la première et la deuxième surface étant destinées à pincer une mèche de cheveux.

La première surface de traitement et la deuxième surface de traitement 4 sont généralement des surfaces complémentaires. Elles peuvent posséder des formes différentes selon l'utilisation de l'appareil à coiffer 1 souhaitée, et sont de préférence interchangeables. Typiquement, les surfaces de traitement sont plates pour une utilisation de l'appareil à coiffer 1 comme appareil à lisser, ou courbes (non illustrées) pour une utilisation comme appareil à boucler ou ondulées (non illustrées) pour une utilisation comme appareil à gaufrer. Un appareil à boucler est par exemple décrit dans le document EP0619087. Les surfaces de traitement peuvent également être accidentées, c'est-à-dire comporter une pluralité d'excroissances comme par exemple des dents ou des picots (non illustrés).

L'appareil de coiffure à vapeur comprend également un réservoir de liquide, typiquement un réservoir d'eau (non représenté sur la figure 1), ou un réservoir contenant un agent cosmétique, qui peut être embarqué dans une des mâchoires, ou de manière alternative être agencé à distance de l'appareil dans une base dite déportée, comme cela est envisagé dans le document EP3025610.

Comme illustré sur les figures 2 et 3, le réservoir de liquide est en communication de fluide avec un système de vaporisation du liquide 7 par l'intermédiaire d'un tuyau d'injection 74. De manière avantageuse, le réservoir de liquide est compris dans la mâchoire comprenant le système de vaporisation du liquide 7.

Le système de vaporisation 7 comprend au moins une chambre de vaporisation 71, dite première chambre de vaporisation ou chambre de vaporisation principale, occupant un premier volume unique, c'est-à-dire un volume défini sans discontinuité ou sans obstacle ou barrière. Le volume unique peut être substantiellement parallélépipédique ayant par exemple une section rectangulaire, carrée, ou trapézoïdale. Ceci permet de fournir un bon compromis entre la compacité et l'efficacité du système vaporisation. On appelle surface interne de la chambre de vaporisation 71 la surface de la paroi inférieure de la chambre de vaporisation 71, c'est-à-dire la paroi formant le fond de la chambre de vaporisation 71. Ainsi, c'est prioritairement sur cette surface interne que le fluide sera déposé par le tuyau d'injection 74 pour être transformé en vapeur.

Une extrémité dite libre du tuyau d'injection 74 forme un point d'injection dans la chambre de vaporisation principale 71. De préférence, le tuyau d'injection 74 fait saillie à l'intérieur de la chambre de vaporisation 71, et le liquide contenu dans le réservoir peut être injecté dans la chambre de vaporisation principale 71 au niveau de ce point d'injection. Typiquement, le liquide contenu dans le réservoir est de l'eau, ou un produit cosmétique.

L'appareil de coiffure comprend en outre un système de distribution de la vapeur 7' qui est en communication avec le système de vaporisation 7 et comporte un ou plusieurs orifices de distribution 75 de la vapeur en direction d'une mèche de cheveux.

Le système de distribution 7' peut par exemple comprendre une chambre de distribution 76 en communication de vapeur avec la chambre de vaporisation 71, et dans laquelle est disposé l'au moins un orifice de distribution 75 de la vapeur. La chambre de distribution 76 peut s'étendre latéralement au système de vaporisation 7, préférentiellement sur sensiblement toute la longueur du système de vaporisation 7. Ceci permet de fournir un compromis entre la compacité et l'efficacité des systèmes de vaporisation 7 et de distribution 7'.

La chambre de vaporisation 71 est de préférence un compartiment chauffé par un moyen de chauffage 8, par exemple un moyen de chauffage 8 disposé au contact de la chambre de vaporisation 71, de sorte qu'une vaporisation du liquide injecté dans la chambre de vaporisation 71 peut avoir lieu, de manière indépendante du chauffage d'autres composants de l'appareil de coiffure 1.

Le moyen de chauffage 8 peut par exemple être positionné sous le système de vaporisation 7 comme cela ressort de l'éclaté de la figure 1.

Le moyen de chauffage 8 peut être agencé contre la plus grande surface extérieure du système de vaporisation 7, préférentiellement placé à l'opposé des orifices de distribution 75, et s'étendre de sorte à être plaqué au moins partiellement contre des surfaces latérales du système de vaporisation 7.

De manière générale, la vaporisation est effective dans le système de vaporisation 7 et dans le système de distribution de la vapeur 7'.

De préférence, le système de vaporisation 7 a un volume externe maximal de 110x35x12,5 mm, et possède un volume interne suffisant pour un stockage du tartre contenu dans au moins 35 litres d'eau dure et de dureté 28°f. Le moyen de chauffage 8 est par exemple prévu pour vaporiser de l'eau par séquence de 10 secondes continue et 10 secondes de repos avec un débit autour de 1 g/min ± 0.5 g/min.

Le système de vaporisation 7 peut être constitué d'un métal, d'un alliage ou de tout matériau conduisant la chaleur. Typiquement, le système de vaporisation 7 est en aluminium et peut être réalisé par moulage ou extrusion.

Le système de vaporisation 7 peut comprendre plusieurs parties, notamment au moins un couvercle. Selon la vue éclatée représentée figure 1, le système de vaporisation 7 comprend une première partie comprenant la chambre de vaporisation 71 et plaquée contre le moyen de chauffage 8, sur laquelle vient se poser une deuxième partie, en l'occurrence un couvercle, comprenant des orifices, reliés aux orifices de distribution de la vapeur 75. De préférence, les différentes parties sont scellées, par exemple par un joint de silicone.

De manière avantageuse, une lame ressort permet un écrasement du moyen de chauffage 8 par le système de vaporisation 7, afin de garantir un contact permanent et un fonctionnement optimal.

Le moyen de chauffage 8 peut être typiquement une résistance électrique dite à Coefficient de Température Positif (CTP) ou une céramique, mais plus généralement tout système permettant de chauffer la chambre de vaporisation 71 conformément au but recherché.

Alternativement, le moyen de chauffage 8 peut comporter deux éléments chauffants, agencés latéralement contre chaque côté du système de vaporisation 7. Avantageusement, un des deux éléments chauffants est plaqué entre une surface latérale extérieure de la chambre de vaporisation 71 et une surface extérieure du système de distribution de vapeur 7', afin de chauffer le système de vaporisation 7 et le système de distribution 7' simultanément dans un encombrement réduit.

Le moyen de chauffage 8 peut être régulé par une thermistance, par exemple à coefficient de température négatif ou CTN, fonctionnant comme une sonde de température, préférentiellement agencé au-dessus du point d'injection. La thermistance peut permettre une meilleure sécurité de l'appareil de coiffure 1 en bloquant l'injection de liquide dans des conditions particulières, par exemple selon la température du moyen de chauffage 8. Typiquement, une limite basse de température est environ 95°C et une limite haute de température 130°C, ou bien selon une plage de température réduite, une limite basse de température de 105°C et une limite haute de température de 120°C, voire de 110°C.

De manière avantageuse, le tuyau d'injection 74 est agencé sensiblement au centre de la chambre de vaporisation 71. L'extrémité du tuyau d'injection 74 formant le point d'injection est agencé sensiblement au premier quart de la longueur de la chambre de vaporisation 71. En effet, il convient de placer le point d'injection dans une zone de la chambre de vaporisation 71 où règne une température maximale et éloignée de parois internes de la chambre de vaporisation 71, afin d'améliorer la vaporisation du liquide injecté. Il convient également d'éloigner le point d'injection des moyens de distribution de vapeur 7' afin de limiter le risque d'éjecter de l'eau chaude qui n'aurait pas eu le temps de se vaporiser.

De préférence, le tuyau d'injection 74 a une paroi extérieure distante d'au moins 1 mm de la paroi interne de la chambre de vaporisation 71, et la hauteur de la chambre de vaporisation est supérieure à 8 mm, afin de limiter un dépôt de tartre dès l'extrémité libre du tuyau d'injection 74 et donc un bouchage prématuré.

Le tuyau d'injection 74 peut être composé d'un matériau comprenant un ou revêtu d'un matériau sur lequel le tartre adhère mal, de sorte à limiter un dépôt de tartre. Typiquement, le matériau choisi peut être du polytétrafluoroéthylène (PTFE, également connu sous la marque commerciale déposée Téflon^{®}) qui présente l'avantage d'avoir d'excellentes propriétés anti adhérentes tout en étant très résistant à la chaleur. De préférence, au moins une paroi interne du tuyau d'injection 74 est revêtue de PTFE, de sorte que le tuyau d'injection 74 est résistant aux températures élevées, notamment supérieures à 300°C et possède une paroi interne avec un coefficient de friction très faible, ce qui limite un dépôt du tartre sur la paroi interne du tuyau d'injection 74.

Le tuyau d'injection 74 présente de préférence une section interne importante pour éviter un bouchage prématuré de l'extrémité libre du tuyau d'injection 74 par exemple. La section interne peut typiquement présenter un diamètre supérieur à 3 mm. De préférence supérieur à 4 mm. Afin de limiter le transfert de chaleur des parois de la chambre de vaporisation 71 vers le liquide, la paroi du tuyau d'injection 74 peut avoir avantageusement une épaisseur supérieure à 1 mm. Une bague de section interne de 6 mm et externe de 7 mm en PPS (polysulfure de phénylène) peut être adjointe au tuyau d'injection 74, afin de limiter le transfert thermique à la paroi interne du tuyau d'injection 74.

De préférence, un ratio entre la hauteur de la chambre de vaporisation 71 et le diamètre de la section interne du tuyau d'injection 74 est compris entre 0.55 et 0.75, typiquement, le ratio vaut environ 0.6 pour une hauteur de 4.9 mm et un diamètre interne de 3 mm. En effet, ces dimensions ont été optimisées afin de garantir la meilleure résistance à l'entartrage possible tout en contenant les dimensions des différents composants.

Avantageusement, la portion formant l'extrémité libre du tuyau d'injection 74 peut avoir une forme spécifique permettant de concentrer l'accumulation éventuelle de tartre dans une zone spécifique tout en ménageant une zone où le liquide pourra continuer à entrer dans la chambre de vaporisation 71 sans être gêné par l'accumulation de tartre.

Par exemple, le tuyau d'injection 74 est biseauté au niveau de l'extrémité libre formant le point d'injection comme cela est illustré à la figure 4A.

Alternativement ou de façon additionnelle, le tuyau d'injection 74 peut comprendre une ouverture s'étendant sensiblement le long du tuyau d'injection depuis l'extrémité libre formant le point d'injection. L'ouverture présente une forme permettant au liquide provenant du réservoir de s'écouler dans la chambre de vaporisation 71 même en cas d'accumulation et dépôt de tartre à l'extrémité libre du tuyau d'injection 74.

Dans un exemple de réalisation, l'ouverture du tuyau d'injection 74 est une découpe sur une demi-section du tuyau d'injection 74, s'étendant selon un axe sensiblement parallèle au tuyau d'injection 74. Dans l'exemple de réalisation illustré sur les figures 2 à 5, le tuyau d'injection 74 est agencé dans la chambre de vaporisation 71 de sorte que la découpe est du côté opposé à la paroi formant le fond de la chambre de vaporisation 71. Typiquement, dans un exemple de réalisation où la chambre de vaporisation 71 est fermée par une plaque formant un couvercle, cela signifie que la découpe du tuyau 74 est alors orientée vers la plaque formant le couvercle.

Préférentiellement, comme on peut le voir sur les différentes figures, le tuyau d'injection 74 est distinct de la chambre de vaporisation 71, c'est-à-dire que ce n'est pas la même pièce. Le tuyau d'injection 74 fait saillie à l'intérieur de la chambre de vaporisation 71.

Dans un exemple de réalisation illustré sur la figure 7, l'ouverture du tuyau d'injection 74 comprend au moins une fente s'étendant selon un axe sensiblement parallèle au tuyau d'injection 74. De préférence, l'ouverture peut comprendre deux fentes s'étendant de part et d'autre du tuyau d'injection 74.

La surface interne de la chambre de vaporisation 71 est recouverte au moins en partie par une couche hydrophobe 9 positionnée sous le point d'injection. La couche hydrophobe 9 est alors distincte du tuyau d'injection 74. La couche hydrophobe 9 permet de ne pas générer d'évaporation sous le point d'injection mais de repousser l'évaporation plus loin dans la chambre d'évaporation 71, afin de ne pas stocker de dépôt de tartre sous le point d'injection. En effet, la couche hydrophobe 9 est caractérisée par une tension de surface élevée.

De manière avantageuse, la couche hydrophobe 9 comprend du polytétrafluoro-éthylène (PTFE). En effet, le PTFE est un matériau résistant aux températures élevées (notamment supérieures à 300°C) et possède un coefficient de friction très faible, ce qui limite un dépôt du tartre au niveau du point d'injection puisque l'eau ne peut y rester.

Selon un exemple de réalisation, la couche hydrophobe 9 est positionnée uniquement sous le point d'injection. On entend par cela que seule une surface sous le point d'injection est recouverte par la couche hydrophobe 9, qui ne recouvre donc pas en totalité la surface interne de la chambre de vaporisation 71. En particulier, la couche hydrophobe 9 peut recouvrir une surface comprise entre 10mm² et 2000mm², de préférence comprise entre 100mm² et 1000mm², et de préférence encore comprise entre 500mm² et 600mm². Typiquement, la couche hydrophobe 9 peut recouvrir la surface interne formant un fond de la chambre de vaporisation 71, sur une surface d'environ 552mm².

La couche hydrophobe 9 peut présenter une forme plane, de préférence sensiblement rectangulaire ou triangulaire. Elle peut également prendre une forme tridimensionnelle définie par exemple par des plans inclinés, permettant d'améliorer le glissement du liquide pour éloigner le point d'évaporation de l'extrémité libre du tuyau d'injection 74. Une telle forme tridimensionnelle peut également contribuer à bien répartir le liquide lors de son arrivée dans la chambre de vaporisation, en cassant les grosses gouttes et en les répartissant en de plus petites gouttes sur toute la surface interne de la chambre de vaporisation 71. Ainsi, l'efficacité de la vaporisation est améliorée tout en diminuant le risque d'entartrage (de bouchage) de l'appareil. Dans le mode de réalisation où la couche hydrophobe 9 présente une forme tridimensionnelle, la forme de la couche hydrophobe 9 peut également être réalisée pendant la fabrication de la chambre de vaporisation 71, typiquement en intégrant la forme dans le moulage.

Dans un exemple de réalisation représenté sur les figures 4A et 4B, la couche hydrophobe 9 a par exemple une forme de pyramide. De manière alternative, la couche hydrophobe 9 peut présenter une forme de tronc de pyramide.

Dans un exemple de réalisation, la couche hydrophobe 9 éventuelle est formée par application d'un matériau hydrophobe sur une surface interne de la chambre de vaporisation 71. Typiquement, le matériau hydrophobe peut être appliqué à la manière d'une peinture ou d'un revêtement ou vaporisé sur la surface interne de la chambre de vaporisation 71.

De manière avantageuse, la couche hydrophobe 9 est un élément rapporté dans la chambre de vaporisation 71. L'élément rapporté est maintenu en position dans la chambre de vaporisation 71 par un dispositif d'immobilisation comprenant un élément de centrage 710 de l'élément rapporté par rapport au point d'injection.

Dans l'exemple de chambre de vaporisation 71 illustrée sur les figures 2 et 3, l'élément de centrage 710 comprend un demi-pion de centrage 710a formé dans la chambre de vaporisation 71 et destiné à coopérer avec une encoche 9a de forme complémentaire ménagée dans l'élément rapporté 9.

De manière alternative ou complémentaire, la surface interne de la chambre de vaporisation 71 comprend une couche hydrophile 10, c'est-à-dire une couche caractérisée par une tension de surface faible. La couche hydrophile 10 s'étend sur tout ou partie de la surface interne de la chambre de vaporisation 71.

La couche hydrophile 10 peut être positionnée uniquement sous le point d'injection, au sens où seule une surface sous le point d'injection est recouverte de la couche hydrophile 10. De préférence, la couche hydrophile 10 s'étend sur toute la surface interne de la chambre de vaporisation 71, de sorte à maximiser une diffusion du liquide.

Préférentiellement, la couche hydrophile 10 comprend un matériau tissé, par exemple un tissu de verre, ce qui permet de remarquablement limiter le phénomène de caléfaction.

Selon un exemple particulier de réalisation, illustré notamment sur les figures 4A et 4B, la chambre de vaporisation 71 comprend une couche hydrophile 10 recouverte au moins en partie par une couche hydrophobe 9. Dans ce mode de réalisation, le liquide injecté au niveau du point d'injection tombe sous forme de goutte sur la couche hydrophobe 9, et reste sous une forme de sphère de par la tension de surface élevée du matériau hydrophobe constituant la couche hydrophobe 9, cette sphère glissant alors vers la couche hydrophile 10, à distance du point d'injection. La couche hydrophile 10 présentant une faible tension de surface, la goutte d'eau peut s'évaporer instantanément. Cela réduit l'apparition de tartre qui sera en tout état de cause déposé le cas échéant à distance du point d'injection.

De manière avantageuse mais non obligatoire, et comme cela est notamment représenté sur les figures 2 et 3, le système de vaporisation de liquide 7 peut comprendre également une deuxième chambre de vaporisation ou chambre de vaporisation secondaire 72, en communication de fluide avec la première chambre de vaporisation 71 et occupe un deuxième volume distinct. La première chambre de vaporisation 71 est alors agencée en amont de la deuxième chambre de vaporisation 72 dans le sens du passage de la vapeur.

Dans ce mode de réalisation, la transformation du liquide injecté dans la chambre de vaporisation 71 en vapeur s'effectue dans au moins deux chambres de vaporisation (71,72) distinctes. Cela permet de retenir efficacement du tartre indésirable et d'améliorer la résistance au calcaire de l'appareil à coiffer 1 et par conséquent sa durée d'utilisation.

De préférence, la deuxième chambre de vaporisation ou chambre de vaporisation secondaire 72 comprend des discontinuités ou des obstacles par la présence de chicanes 73 pour créer un cheminement de type labyrinthe pour la vapeur.

On entend par chicane 73 tout obstacle ou barrière placée dans la chambre créant des déplacements accidentés de la vapeur, en zigzag par exemple, réduisant la vitesse de passage dans la chambre de vaporisation secondaire 72, et augmentant le contact avec les surfaces des différentes parois de la chambre 72. Ceci permet de vaporiser d'éventuelles gouttes de liquide, et ainsi d'assurer une vaporisation totale du liquide, la surface d'échange thermique étant augmentée par la présence des chicanes 73. Les chicanes 73 peuvent par exemple être réparties parallèles les unes aux autres. Ceci permet le passage de la vapeur selon une géométrie régulière, donc de piéger du tartre de façon homogène dans la deuxième chambre de vaporisation 72.

De préférence, le premier volume occupé par la première chambre de vaporisation 71 est supérieur au deuxième volume occupé par la deuxième chambre de vaporisation 72, voire au moins deux fois supérieur, de sorte à permettre une vaporisation rapide dans le premier volume, et de ne pas réduire la compacité du système de vaporisation 7.

Dans ce mode de réalisation, la chambre de distribution 76 éventuelle peut être disposée latéralement à la chambre de vaporisation 71 et à la chambre de vaporisation secondaire 72, préférentiellement sur sensiblement toute la longueur du système de vaporisation 7.

Un tel agencement et le fonctionnement correspondant sont décrits en détail dans le document EP2591698.

Des exemples de réalisation particuliers représentant schématiquement le système de vaporisation 7 au cours d'un fonctionnement sont donnés aux figures 6A, 6B et 8A, 8B, afin d'illustrer les avantages procurés par les caractéristiques décrites précédemment.

Dans un premier exemple de réalisation représenté sur les figures 6A et 6B, le tuyau d'injection 74 comprend une ouverture avec une découpe sur une demi-section, et la surface interne de la chambre de vaporisation 71 est recouverte d'une couche hydrophobe 9 recouvrant tout ou partie de la surface interne de la chambre de vaporisation 71. En fonctionnement, selon la figure 6A, à un premier instant T1, typiquement lors d'une première utilisation de l'appareil à coiffer 1, le liquide en provenance du réservoir est injecté dans la chambre de vaporisation 71 par le tuyau d'injection 74, au niveau de l'extrémité libre formant un point d'injection initial 11.

L'eau injectée s'évapore au contact de la couche hydrophobe 9, en un point de vaporisation éloigné du point d'injection initial 11, par une augmentation rapide de la température. L'eau liquide injectée pouvant contenir des minéraux, une accumulation progressive de calcaire ou tartre a lieu au niveau de l'extrémité formant le point d'injection initial 11. Un dépôt progressif de tartre peut avoir lieu à l'intérieur du tuyau d'injection, jusqu'à une obstruction de l'extrémité.

Selon la figure 6B, à un instant T2 ultérieur à T1, par exemple après que plus de 10L d'eau dure, typiquement de dureté 28°f, a été injecté dans la chambre de vaporisation 71, un bouchon de tartre 12 obstrue l'extrémité du tuyau d'injection 74. L'eau s'écoule alors dans la chambre de vaporisation 71 au niveau d'un autre point d'injection 11', situé en amont du tuyau d'injection 74 par rapport au point d'injection initial 11. L'eau peut éventuellement s'écouler de part et d'autre du tuyau d'injection 74, ou par-dessus le bouchon de tartre 12.

Dans cet exemple de réalisation, le point d'injection 11' se décale progressivement le long de la découpe du tuyau d'injection 74 tout au long de l'utilisation de l'appareil à coiffer 1, en fonction de l'accumulation de tartre. En d'autres termes, le moment où le point d'injection se retrouve obstrué par du tartre est remarquablement prolongé dans le temps, puisqu'il faut attendre que toute la longueur de la découpe du tuyau d'injection 74 soit obstruée par du tartre pour que l'injection d'eau ne puisse plus se produire. Ainsi la résistance de l'appareil à l'entartrage est considérablement améliorée.

Dans un second exemple de réalisation représenté sur les figures 8A et 8B, le tuyau d'injection 74 comprend une ouverture avec fente au niveau de l'extrémité libre, et la surface interne de la chambre de vaporisation 71 est recouvert d'une couche hydrophobe 9 recouvrant tout ou partie de la surface interne de la chambre de vaporisation 71. En fonctionnement, selon la figure 8A, à un premier instant T1', typiquement lors d'une première utilisation de l'appareil à coiffer 1, le liquide en provenance du réservoir est injecté dans la chambre de vaporisation 71 par le tuyau d'injection 74, au niveau de l'extrémité libre formant un point d'injection initial 11.

De même que dans l'exemple précédent, l'eau injectée s'évapore au contact de la couche hydrophobe 9, en un point de vaporisation éloigné du point d'injection initial 11, par une augmentation rapide de la température. L'eau liquide injectée pouvant contenir des minéraux, une accumulation progressive de calcaire a lieu au niveau de l'extrémité formant le point d'injection initial 10. Un dépôt progressif de tartre peut avoir lieu à l'intérieur du tuyau d'injection 74, jusqu'à une obstruction de l'extrémité.

Selon la figure 8B, à un instant T2' ultérieur à T1', par exemple après que plus de 10 L d'eau dure, typiquement de dureté 28°f, a été injecté dans la chambre de vaporisation 71, un bouchon de tartre 12 obstrue l'extrémité du tuyau d'injection 74. L'eau s'écoule alors dans la chambre de vaporisation 71 au niveau d'un autre point d'injection 11', situé en amont du tuyau d'injection par rapport au point d'injection initial 11. Dans le cas particulier où l'ouverture comprend deux fentes de part et d'autre du tuyau d'injection 74, l'eau pourra s'écouler au niveau de deux points d'injection de part et d'autre du tuyau d'injection 74.

De même que dans l'exemple précédent, le point d'injection 11' se décale progressivement le long de la fente tout au long de l'utilisation de l'appareil à coiffer 1, en fonction de l'accumulation de tartre. En d'autres termes, le moment où le point d'injection se retrouve obstrué par du tartre est remarquablement prolongé dans le temps, puisqu'il faut attendre que toute la longueur de la découpe du tuyau d'injection 74 soit obstruée par du tartre pour que l'injection d'eau ne puisse plus se produire. Ainsi la résistance de l'appareil à l'entartrage est considérablement améliorée.

Ainsi, l'ajout d'une ouverture sur le tuyau d'injection 74 et/ou la présence d'une couche hydrophobe 9 au niveau du point d'injection permettent une augmentation de la durée de vie de l'appareil 1 par une meilleure résistance à l'entartrage.

### REFERENCES BIBLIOGRAPHIQUES

EP2449909, WO2014064660, FR2987242, EP0619087, EP3025610, EP2591698

## Revendications

1. Appareil de coiffure à vapeur pour mettre en forme des cheveux comprenant :
- une première mâchoire (2) et une deuxième mâchoire (3), disposées en regard l'une de l'autre et articulées entre elles, une première surface de traitement (4) étant portée par la première mâchoire (2) et une deuxième surface de traitement étant portée par la deuxième mâchoire (3), les première et deuxième surfaces de traitement étant configurées pour pincer au moins une mèche de cheveux,
- un réservoir de liquide,
la première et/ou la deuxième mâchoire (2,3) comprenant en outre :
- un système de vaporisation (7) du liquide en vapeur, comprenant au moins une chambre de vaporisation (71), présentant une surface interne et communiquant par l'intermédiaire d'un tuyau d'injection (74) avec le réservoir de liquide, le tuyau d'injection (74) ayant une extrémité libre formant un point d'injection du liquide dans la chambre de vaporisation (71),
- un système de distribution (7') de la vapeur provenant du système de vaporisation (7), comprenant au moins un orifice de distribution de la vapeur (75) en direction de l'au moins une mèche de cheveux,
**caractérisé en ce que** la surface interne de la chambre de vaporisation (71) est recouverte au moins en partie par une couche hydrophobe (9) positionnée sous le point d'injection formé par l'extrémité libre du tuyau d'injection (74).

2. Appareil de coiffure à vapeur (1) selon la revendication 1, dans lequel la couche hydrophobe (9) comprend du polytétrafluoroéthylène (PTFE).

3. Appareil de coiffure (1) selon l'une quelconque des revendications 1 ou 2, dans lequel la couche hydrophobe (9) est positionnée uniquement sous le point d'injection et sur une surface comprise entre 10 mm² et 2000 mm², de préférence comprise entre 100 mm² et 1000 mm², et de préférence encore comprise entre 500 mm² et 600 mm².

4. Appareil de coiffure à vapeur (1) selon l'une quelconque des revendications 1 à 3, dans lequel la couche hydrophobe (9) présente une forme plane, de préférence sensiblement rectangulaire ou triangulaire.

5. Appareil de coiffure à vapeur (1) selon l'une quelconque des revendications 1 à 3, dans lequel la couche hydrophobe (9) présente une forme tridimensionnelle comprenant des plans inclinés.

6. Appareil de coiffure à vapeur (1) selon la revendication 5, dans lequel la couche hydrophobe (9) présente une forme de pyramide ou tronc de pyramide.

7. Appareil de coiffure à vapeur (1) selon l'une des revendications 1 à 6, dans lequel la couche hydrophobe (9) est un élément rapporté dans la chambre de vaporisation (71) et maintenu en position par un dispositif d'immobilisation comprenant un élément de centrage (710) dudit élément rapporté par rapport au point d'injection.

8. Appareil de coiffure à vapeur (1) selon la revendication 7, dans lequel l'élément de centrage (710) comprend un demi-pion de centrage (710a) formé dans la chambre de vaporisation (71) et destiné à coopérer avec une encoche (9a) de forme complémentaire ménagée dans l'élément rapporté.

9. Appareil de coiffure à vapeur (1) selon l'une quelconque des revendications 1 à 6, dans lequel la chambre de vaporisation (71) est obtenue par un moulage d'un matériau métallique, et dans lequel la couche hydrophobe (9) est formée par application d'un matériau hydrophobe sur la surface interne de la chambre de vaporisation (71), par exemple à la manière d'une peinture ou d'un revêtement.

10. Appareil de coiffure à vapeur (1) selon l'une quelconque des revendications 1 à 9, dans lequel la surface interne de la chambre de vaporisation (71) comprend en outre une couche hydrophile (10).

11. Appareil de coiffure à vapeur (1) selon la revendication 10, dans lequel la couche hydrophile (10) est recouverte au moins en partie par la couche hydrophobe (9).

12. Appareil de coiffure à vapeur (1) selon la revendication 10 ou 11, dans lequel la couche hydrophile (10) comprend un matériau tissé, et préférentiellement un tissu de verre.

13. Appareil de coiffure à vapeur (1) selon l'une quelconque des revendications 1 à 12, dans lequel le tuyau d'injection (74) est biseauté au niveau de l'extrémité libre formant le point d'injection.

14. Appareil de coiffure à vapeur (1) selon l'une quelconque des revendications 1 à 13, dans lequel le tuyau d'injection (74) présente une portion coupée de moitié.

15. Appareil de coiffure à vapeur (1) selon l'une quelconque des revendications 1 à 14, dans lequel le système de vaporisation (7) comprend en outre une chambre de vaporisation secondaire (72) en communication de fluide avec la chambre de vaporisation (71), ladite chambre secondaire (72) comprenant une pluralité de chicanes (73).

16. Appareil de coiffure à vapeur (1) selon l'une quelconque des revendications 1 à 15, dans lequel le système de distribution (7') de la vapeur comprend une chambre de distribution (76) dans laquelle est disposé l'au moins un orifice de distribution (75) de la vapeur, ladite chambre de distribution (76) étant en communication de vapeur avec la chambre de vaporisation (71).

17. Appareil de coiffure à vapeur (1) selon les revendications 15 et 16, dans lequel la chambre de distribution (76) est disposée latéralement à la chambre de vaporisation (71) et à la chambre de vaporisation secondaire (72).

## Patentansprüche

1. Dampf-Haarstylingeinrichtung, um Haare in Form zu bringen, umfassend:
- eine erste Backe (2) und eine zweite Backe (3), die einander zugewandt angeordnet und aneinander angelenkt sind, wobei eine erste Behandlungsfläche (4) von der ersten Backe (2) getragen wird und eine zweite Behandlungsfläche von der zweiten Backe (3) getragen wird, wobei die erste und die zweite Behandlungsfläche dafür konfiguriert sind, mindestens eine Haarsträhne einzuklemmen,
- einen Flüssigkeitstank, wobei die erste und/oder die zweite Backe (2, 3) weiter umfassen:
- ein System zum Verdampfen (7) der Flüssigkeit zu Dampf, das mindestens eine Verdampfungskammer (71) umfasst, die eine Innenfläche aufweist und mittels eines Injektionsrohrs (74) mit dem Flüssigkeitstank kommuniziert, wobei das Injektionsrohr (74) ein freies Ende aufweist, das einen Punkt zum Injizieren der Flüssigkeit in die Verdampfungskammer (71) bildet,
- ein System zum Verteilen (7') des Dampfes aus dem Verdampfungssystem (7), das mindestens eine Öffnung zum Verteilen des Dampfes (75) in Richtung der mindestens einen Haarsträhne umfasst,
**dadurch gekennzeichnet, dass** die Innenfläche der Verdampfungskammer (71) mindestens zum Teil mit einer hydrophoben Schicht (9) bedeckt ist, die unter dem Injektionspunkt positioniert ist, der vom freien Ende des Injektionsrohrs (74) gebildet wird.

2. Dampf-Haarstylingeinrichtung (1) nach Anspruch 1, wobei die hydrophobe Schicht (9) Polytetrafluorethylen (PTFE) umfasst.

3. Haarstylingeinrichtung (1) nach einem der Ansprüche 1 oder 2, wobei die hydrophobe Schicht (9) nur unter dem Injektionspunkt und auf einer Fläche im Bereich zwischen 10 mm² und 2000 mm², bevorzugt im Bereich zwischen 100 mm² und 1000 mm², und besonders bevorzugt im Bereich zwischen 500 mm² und 600 mm² positioniert ist.

4. Dampf-Haarstylingeinrichtung (1) nach einem der Ansprüche 1 bis 3, wobei die hydrophobe Schicht (9) eine ebene, bevorzugt im Wesentlichen rechteckige oder dreieckige, Form aufweist.

5. Dampf-Haarstylingeinrichtung (1) nach einem der Ansprüche 1 bis 3, wobei die hydrophobe Schicht (9) eine dreidimensionale Form aufweist, die schräge Ebenen umfasst.

6. Dampf-Haarstylingeinrichtung (1) nach Anspruch 5, wobei die hydrophobe Schicht (9) eine Pyramiden- oder Pyramidenstumpfform aufweist.

7. Dampf-Haarstylingeinrichtung (1) nach einem der Ansprüche 1 bis 6, wobei die hydrophobe Schicht (9) ein Element ist, das in die Verdampfungskammer (71) eingebracht ist und von einer Immobilisierungsvorrichtung, die ein Element zum Zentrieren (710) des eingebrachten Elements in Bezug auf den Injektionspunkt umfasst, in Position gehalten wird.

8. Dampf-Haarstylingeinrichtung (1) nach Anspruch 7, wobei das Zentrierelement (710) einen Zentrier-Halbzapfen (710a) umfasst, der in der Verdampfungskammer (71) gebildet und dazu bestimmt ist, mit einer Kerbe (9a) von komplementärer Form, die in dem eingebrachten Element ausgestaltet ist, zusammenzuwirken.

9. Dampf-Haarstylingeinrichtung (1) nach einem der Ansprüche 1 bis 6, wobei die Verdampfungskammer (71) durch ein Formen eines metallischen Materials erhalten wird und wobei die hydrophobe Schicht (9) durch Aufbringen eines hydrophoben Materials auf die Innenfläche der Verdampfungskammer (71), zum Beispiel in der Art eines Anstrichs oder einer Beschichtung, gebildet wird.

10. Dampf-Haarstylingeinrichtung (1) nach einem der Ansprüche 1 bis 9, wobei die Innenfläche der Verdampfungskammer (71) weiter eine hydrophile Schicht (10) umfasst.

11. Dampf-Haarstylingeinrichtung (1) nach Anspruch 10, wobei die hydrophile Schicht (10) mindestens zum Teil von der hydrophoben Schicht (9) bedeckt ist.

12. Dampf-Haarstylingeinrichtung (1) nach Anspruch 10 oder 11, wobei die hydrophile Schicht (10) ein gewebtes Material und vorzugsweise ein Glasgewebe umfasst.

13. Dampf-Haarstylingeinrichtung (1) nach einem der Ansprüche 1 bis 12, wobei das Injektionsrohr (74) auf Höhe des freien Endes, das den Injektionspunkt bildet, abgeschrägt ist.

14. Dampf-Haarstylingeinrichtung (1) nach einem der Ansprüche 1 bis 13, wobei das Injektionsrohr (74) einen halbierten Abschnitt umfasst.

15. Dampf-Haarstylingeinrichtung (1) nach einem der Ansprüche 1 bis 14, wobei das Verdampfungssystem (7) weiter eine sekundäre Verdampfungskammer (72) umfasst, die mit der Verdampfungskammer (71) in Fluidkommunikation steht, wobei die sekundäre Kammer (72) eine Vielzahl von Schikanen (73) umfasst.

16. Dampf-Haarstylingeinrichtung (1) nach einem der Ansprüche 1 bis 15, wobei das System zum Verteilen (7') des Dampfes eine Verteilkammer (76) umfasst, in der die mindestens eine Öffnung zum Verteilen (75) des Dampfes angeordnet ist, wobei die Verteilkammer (76) mit der Verdampfungskammer (71) in Dampfkommunikation steht.

17. Dampf-Haarstylingeinrichtung (1) nach den Ansprüchen 15 und 16, wobei die Verteilkammer (76) seitlich zur Verdampfungskammer (71) und der sekundären Verdampfungskammer (72) angeordnet ist.

## Claims

1. Steam hairstyling apparatus for shaping hair, comprising:
- a first jaw (2) and a second jaw (3), arranged opposite one another and hinged together, a first treatment surface (4) being supported by the first jaw (2) and a second treatment surface being supported by the second jaw (3), the first and second treatment surfaces being configured to grip at least one lock of hair, and
- a liquid reservoir, the first and/or second jaw (2, 3) additionally comprising:
- a system (7) for vaporising the liquid to form steam, comprising at least one vaporisation chamber (71) which has an inner surface and is in communication via an injection tube (74) with the liquid reservoir, the injection tube (74) having a free end which forms a point for injecting the liquid into the vaporisation chamber (71),
- a system (7') for dispensing the steam from the vaporisation system (7), comprising at least one steam dispensing port (75) directed towards the at least one lock of hair,
**characterised in that** the inner surface of the vaporisation chamber (71) is at least partly covered by a hydrophobic layer (9) positioned beneath the injection point formed by the free end of the injection tube (74).

2. Steam hairstyling apparatus (1) according to claim 1, wherein the hydrophobic layer (9) comprises polytetrafluoroethylene (PTFE).

3. Hairstyling apparatus (1) according to any one of claims 1 or 2, wherein the hydrophobic layer (9) is positioned solely beneath the injection point and over an area of between 10 mm² and 2000 mm², preferably between 100 mm² and 1000 mm², and even more preferably between 500 mm² and 600 ^{mm2}.

4. Steam hairstyling apparatus (1) according to any one of claims 1 to 3, wherein the hydrophobic layer (9) has a flat shape, preferably a substantially rectangular or triangular shape.

5. Steam hairstyling apparatus (1) according to any one of claims 1 to 3, wherein the hydrophobic layer (9) has a three-dimensional shape comprising inclined planes.

6. Steam hairstyling apparatus (1) according to claim 5, wherein the hydrophobic layer (9) has a pyramid or truncated pyramid shape.

7. Steam hairstyling apparatus (1) according to any one of claims 1 to 6, wherein the hydrophobic layer (9) is an element inserted into the vaporisation chamber (71) and held in position by an immobilisation device comprising an element (710) for centring said inserted element relative to the injection point.

8. Steam hairstyling apparatus (1) according to claim 7, wherein the centering element (710) comprises a centering half-pin (710a) formed in the steaming chamber (71) and designed to cooperate with a complementarily shaped notch (9a) formed in the inserted element.

9. Steam hairstyling apparatus (1) according to any one of claims 1 to 6, wherein the vaporisation chamber (71) is obtained by moulding a metallic material, and wherein the hydrophobic layer (9) is formed by applying a hydrophobic material to the inner surface of the vaporisation chamber (71), for example in the manner of a paint or a coating.

10. Steam hairstyling apparatus (1) according to any one of claims 1 to 9, wherein the inner surface of the vaporisation chamber (71) further comprises a hydrophilic layer (10).

11. Steam hairstyling apparatus (1) according to claim 10, wherein the hydrophilic layer (10) is covered at least in part by the hydrophobic layer (9).

12. Steam hairstyling apparatus (1) according to claim 10 or 11, wherein the hydrophilic layer (10) comprises a woven material, and preferably a glass fabric.

13. Steam hairstyling apparatus (1) according to any one of claims 1 to 12, wherein the injection tube (74) is bevelled at the free end forming the injection point.

14. Steam hairstyling apparatus (1) according to any one of claims 1 to 13, wherein the injection tube (74) has a portion cut in half.

15. Steam hairstyling apparatus (1) according to any one of claims 1 to 14, wherein the vaporisation system (7) further comprises a secondary vaporisation chamber (72) in fluid communication with the vaporisation chamber (71), said secondary chamber (72) comprising a plurality of baffles (73).

16. Steam hairstyling apparatus (1) according to any one of claims 1 to 15, wherein the steam dispensing system (7') comprises a dispensing chamber (76) in which the at least one steam dispensing port (75) is arranged, said dispensing chamber (76) being in steam communication with the vaporisation chamber (71).

17. Steam hairstyling apparatus (1) according to claims 15 and 16, wherein the dispensing chamber (76) is arranged laterally with respect to the vaporisation chamber (71) and the secondary vaporisation chamber (72).
